# EUROPÄISCHE PATENTSCHRIFT

(11) **EP 2 315 897 B1**
(45) Veröffentlichungstag und Bekanntmachung des Hinweises auf die Patenterteilung: **29.04.2015**
(21) Anmeldenummer: 09775563.1
(22) Anmeldetag: 16.07.2009
(51) Int. Cl.: E05D 15/26, E05D 15/40, E05F 15/00, E05F 15/611, E05F 15/70

(54) **AUTOMATISCHE MÖBELKLAPPENTYPERKENNUNG**
AUTOMATIC FURNITURE FLAP-TYPE DETECTION
RECONNAISSANCE AUTOMATIQUE DU TYPE D'ABATTANT DE MEUBLE

(30) Priorität: 29.08.2008 AT 13522008
(43) Veröffentlichungstag der Anmeldung: 04.05.2011
(73) Patentinhaber: Julius Blum GmbH, 6973 Höchst (AT)
(72) Erfinder: VOGEL, Thomas, A-6890 Lustenau (AT); THEIMER, Christian, A-6850 Dornbirn (AT)
(74) Vertreter: Gangl, Markus
(86) Internationale Anmeldenummer: PCT/AT2009/000277
(87) Internationale Veröffentlichungsnummer: WO 2010/022413

(56) Entgegenhaltungen:
- WO-A-2006/099645
- WO-A-2007/035971
- WO-A2-2004/008021
- DE-C1- 19 615 125

## Beschreibung

Die vorliegende Erfindung betrifft einen elektromotorischen Möbelklappenantrieb.

Ein derartiger Möbelklappenantrieb geht beispielsweise aus der nicht vorveröffentlichten österreichischen Patentanmeldung AT 505 126 A1 hervor.

Möbelklappenantriebe kommen derzeit in unterschiedlichen Ausführungen auf den Markt, je nachdem welcher Typ von Möbelklappe durch den Möbelklappenantrieb angetrieben werden soll. Wie in der DE 20 2006 000 535 U1 ausführlich beschrieben, sind Möbelklappen in unterschiedlichen Ausführungen bzw. Typen bekannt geworden.

So gibt es beispielsweise als Hochklappen bekanntgewordene Möbelklappen, bei welchen die Klappe mittels Scharnieren an der Unterseite des Schrankdeckels befestigt ist.

Weiters gibt es zweiteilig ausgeführte Klappern, wobei eine erste Teilklappe drehgelenkig mit dem Möbelkorpus verbunden ist und eine zweite Teilklappe drehgelenkig mit der ersten Teilklappe verbunden ist. Beim Überführen der Klappe in die Offenstellung wird die erste Teilklappe nach oben vom Möbelkorpus weggeschwenkt, wobei die zweite Teilklappe ebenfalls nach oben zum Möbelkorpus hingeschwenkt wird, sodass die Klappe in der Offenstellung zusammengefaltet wird (Hochfaltklappe).

Bei Hochschwenkklappen wird die Klappe über den Möbelkorpus hinweg nach hinten verschwenkt.

Führt die Klappe vorzugsweise während ihres gesamten Öffnungs- bzw. Schließweges im Wesentlichen parallel zur Frontseite des Möbelkorpus eine Bewegung durch, so spricht man von einer Hochliftklappe.

Diese Terminologie soll auch im Rahmen der vorliegenden Erfindung beibehalten werden, wobei die Aufzählung der unterschiedlichen Möbelklappentypen nicht abschließend verstanden werden soll.

AT 505 126 A1 besteht darin, dass es möglich ist, einen im ersten Bauteil angeordneten defekten Elektroantrieb eines Möbelklappenantriebs austauschen zu können, ohne den zweiten Bauteil des Möbelklappenantriebs, welcher den Stellarm aufweist, und auch als mechanische Stelleinheit bezeichnet werden kann, vom Möbelkorpus entfernen zu müssen.

Je nach Möbelklappentyp kommen unterschiedliche mechanische Stelleinheiten zur Anwendung, welche sich vor allem in der unterschiedlichen Ausbildung des Stellhebels - bzw. des Hebelwerks, von denen der Stellhebel ein Teil ist - voneinander unterscheiden, um die jeweilige charakteristische Bewegung der Möbelklappe ausführen zu können. Die mechanische Stelleinheit ist üblicher Weise auch stets mit einem Federpaket versehen, welches dazu dient, das Gewicht der Möbelklappe in gewissen Grenzen auszugleichen bzw. auszutarieren.

Beim Stand der Technik ist es erforderlich manuell festzulegen, welcher Klappentyp vorliegt, um zum Beispiel, je nachdem zum Antreiben welchen Möbelklappentyps der Elektromotor verwendet werden soll, unterschiedliche Voreinstellungen am Elektromotor vorzunehmen. Dies gilt sowohl bei einteilig ausgebildeten Möbelklappenantrieben als auch bei zweiteilig ausgebildeten, wie sie in der österreichischen Patentanmeldung AT505126 A1 gezeigt sind. Dies bringt das Problem mit sich, dass es unter Umständen zu einer falschen Eingabe von Betriebsparametern oder dergleichen kommen kann.

Aufgabe der Erfindung ist es, dieses Problem zu beheben.

Diese Aufgabe wird durch einen Möbelklappenantrieb mit den Merkmalen des Anspruchs 1 gelöst.

Durch das Vorsehen einer Identifikationsvorrichtung zur automatischen Identifikation des Möbelklappentyps kann der Möbelklappenantrieb selbst erkennen, bei welchem Möbelklappentyp er zur Anwendung kommen soll. Identifiziert werden die folgenden Möbelklappentypen:
- Hochfaltklappe,
- Hochschwenkklappe,
- Hochliftklappe.

Da es möglich ist, in einem elektronischen Speicher des Möbelklappenantriebs vorab für jeden Möbelklappenantrieb die gewünschten Betriebsparameter bereitzustellen, kann der Möbelklappenantrieb nach erfolgter Identifikation automatisch die richtigen Betriebsparameter auswählen. Eine manuelle Fehlereingabe ist daher ausgeschlossen.

Weitere vorteilhafte Ausführungsformen der Erfindung sind in den abhängigen Ansprüchen definiert.

Besonders vorteilhaft ist die Erfindung einsetzbar, wenn vorgesehen ist, dass der erste und der zweite Bauteil lösbar aneinander befestigbar sind.

Bei der Erfindung ist vorgesehen, dass die Identifikationsvorrichtung mit einer Wegmesseinrichtung, vorzugsweise einer Winkelmesseinrichtung, in Verbindung steht, durch die der von der Möbelklappe bzw. vom Stellarm zwischen seinen beider Endstellungen(geschlossene oder untere Endlage bzw. offene oder obere Endlage) zurücklegbare Weg, vorzugsweise der entsprechende Winkel, bestimmbar ist, wobei die Identifikationseinrichtung in Abhängigkeit des Messergebnisses der Wegmesseinrichtung den Klappentyp identifiziert.

Dies macht sich die Erkenntnis zunutze, dass sich unterschiedliche Möbelklappentypen durch unterschiedlich lange Wege, welche vom Stellarm bzw. der Möbelklappe zwischen seinen beiden Endstellungen (Schließlage der Möbelklappe bzw. Öffnungslage der Möbelklappe) zurückgelegt werden können, voneinander unterscheiden. So beträgt zum Beispiel der zurücklegbare Winkelbereich bei einer Hochfaltklappe (HF) ca. 120°. Bei einer Hochliftklappe (HL) beträgt er ca. 140° während bei einer Hochschwenkklappe (HS) der Stellarm einen Winkelbereich von ca. 130° zurücklegen kann. Diese Winkel sind jeweils ausgehend von jener Stellung gemessen, bei welcher die Möbelklappe am Möbelkorpus (gegebenenfalls unter Beibehaltung eines geringfügigen Spaltes zum Möbelkorpus hin zu Gestattung einer Touch-Latch-Auslösung) am Möbelkorpus in der geschlossenen Endlage anliegt. Die Winkelmessung kann wahlweise auch ausgehend von einer durch den Drehpunkt des Stellarms vertikal verlaufenden gedachten Geraden erfolgen. Die konkreten Zahlen können sich dadurch etwas ändern.

Ganz allgemein können sich die genauen Winkel natürlich je nach Hersteller voneinander unterscheiden bzw kann es möglich sein, dass andere Möbelklappentypen als die bisher angeführten voneinander unterschieden werden sollen. Dies stellt aber kein Problem dar, da ja für einen bestimmten Möbelklappenantrieb nur endlich viele a priori bekannte unterschiedliche mechanische Stelleinheiten, welche mit dem ersten Bauteil, das den Elektroantrieb aufweist, kombiniert werden können, zur Verfügung stehen. Es muss daher nur werkseitig einmal für jeden der Klappentypen, die voneinander unterschieden werden sollen, gemessen werden, welchen Weg bzw. welchen Winkelbereich der Stellarm oder die Möbelklappe für jeden der Klappentypen jeweils zurücklegen kann.

Es kann vorgesehen sein, dass der Möbelklappenantrieb in Abhängigkeit der von der Identifikationsvorrichtung durchgeführten Identifikation, Steuer- bzw. Regelparameter zum Beispiel Geschwindigkeitsprofile (also zum Beispiel die Winkelgeschwindigkeit und/oder die Winkelbeschleunigung in Abhängigkeit vom Schwenkwinkel des Stellarmes oder in Abhängigkeit von der Zeit) oder dergleichen für einen Elektromotor festlegt.

Bei einer weiteren vorteilhaften Ausführungsform der Erfindung ist eine Kollisionsüberwachungsvorrichtung zur Detektion einer Kollision der im Montagezustand vom Möbelklappenantrieb angetriebenen Möbelklappe mit dem Möbelkorpus oder einem Fremdkörper vorgesehen.

Dabei kann vorgesehen sein, dass die Kollisionsüberwachungsvorrichtung eine Geschwindigkeits- und/oder eine Beschleunigungsmesseinrichtung für den Stellarm aufweist.

Schutz wird auch begehrt für ein Möbel mit einem Möbelklappenantrieb nach einer der vorgenannten Ausführungsformen, wobei der Stellarm mit einer Möbelklappe verbunden ist.

Weitere Vorteile und Einzelheiten der Erfindung ergeben sich anhand der Figuren sowie der dazugehörigen Figurenbeschreibung. Dabei zeigen:
- Fig. 1a, 1b, 1c: beispielhaft drei unterschiedliche Möbelklappentypen,
- Fig. 2a, 2b, 2c: die Ausbildung des Möbelklappenantriebs für jeden der in den Fig. 1a, 1b, 1c gezeigten Möbelklappentypen,
- Fig. 3a, 3b: ein Flussdiagramm (aus Platzgründen aufgeteilt) eines konkreten Beispieles einer Identifikation des Möbelklappentyps unter zu Hilfenahme einer Wegmesseinrichtung, wobei zusätzlich eine Kollisionsüberwachungsvorrichtung initialisiert wird,
- Fig. 4a, 4b, 4c, 4d: Beispiele im Zusammenhang mit einer Kollisionsüberwachung bei einer HF-Möbelklappe,
- Fig. 5a, 5b: eine Ausführungsform eines ersten Bauteils, an welcher drei unterschiedlich ausgebildete zweite Bauteile befestigt werden können, in perspektivischer Ansicht sowie entsprechenden Draufsichten,

Die Fig. 1a zeigt eine an einem Möbelkorpus 2 bewegbar gelagerte Möbelklappe 3 in Form einer Hochfaltklappe (HF). Die entsprechende Ausbildung des Möbelklappenantriebs 1 ist in der Fig. 2a dargestellt. Der Winkel ϕ wird dabei zwischen zwei gedachten Geraden gemessen, von denen eine parallel zur Längserstreckung des Stellarms 4 verläuft. Die zweite Gerade verläuft zumindest annähernd vertikal und durch den Drehpunkt des Stellarms 4. An der Platte 5 kann die in Fig. 1a dargestellte Möbelklappe 3 befestigt werden.

Die Fig. 1b bzw. 2b zeigen die entsprechenden Darstellungen für eine Hochschwenkklappe Die Fig. 1c bzw. 2c zeigen die entsprechenden Darstellungen für eine Hochliftklappe.

Erkennbar ist, dass aufgrund des unterschiedlichen jeweils gewünschten Bewegungsverhaltens der Möbelklappe 3, die genaue Bauweise des Hebelwerks unterschiedlich ist. Jeweils erfolgt aber das elektromotorische Antreiben der Bewegung der Möbelklappe 3 durch den Stellarm 4.

Die Fig. 3a und 3b zeigen ein Flussdiagramm für eine automatische Parametrisierung des Elektromotors in Abhängigkeit des automatisch identifizierten jeweiligen Möbelklappentyps. Dabei kommt als Beispiel eine Identifikationsvorrichtung zum Einsatz, welche aus dem vom Stellarm 4 bzw. der Möbelklappe 3 zwischen beiden Endstellungen zurücklegbaren Winkelbereich ϕ auf den jeweiligen Klappentyp zurückschließt. Beim Start der Parametrisierung soll sich die Möbelklappe 3 in einer Zwischenstellung zwischen den beiden Endlagen befinden.

Zu Beginn steht eine binäre Abfrage, ob die Position Möbelklappe 3 größer (die Richtung vom Möbelkorpus 2 weg soll im Folgenden als Positivrichtung betrachtet werden) als eine vorgegebene Triggerschwelle der Wegmesseinrichtung ist. Die Wegmesseinrichtung ist hier als Drehpotentiometer ausgebildet, welche absolute Winkelwerte in Form von Inkrementen misst und an die Identifikationsvorrichtung weiterleitet. Zu erwähnen ist noch, dass eine CPU der Identifikationsvorrichtung sowie elektronische Speicher und gegebenenfalls weitere Schaltungen bei allen Ausführungsbeispielen der Erfindung auf dem Mainboard des elektromotorischen Möbelklappenantriebs, zum Beispiel in dessen Steuer- bzw. Regeleinrichtung ausgebildet sein kann.

Je nachdem ob die Möbelklappe näher bei der Offenlage (linker Ast des Flussdiagramms) oder näher bei der Schließlage (rechter Ast des Flussdiagramms) angeordnet ist, lautet das Ergebnis der Abfrage entweder "ja" oder "nein". Die Möbelklappe 3 wird sodann solange in Richtung der weiter entfernten Endlage elektromotorisch angetrieben, bis der Absolutbetrag der Winkelgeschwindigkeit des Stellarms 4 einen vorgegebenen Schwellwert ω_{THRESHOLD} unterschreitet. Erfolgt diese Unterschreitung, so weiß man, dass die Möbelklappe in der geschlossenen (unteren) bzw. offenen (oberen) Endlage angekommen ist (im folgenden soll nur der linke Ast diskutiert werden, der rechte Ast verläuft analog) Der dann vom Drehpotentiometer ausgegebene Wert wird als ϕ_{UNTEN} abgespeichert. Sodann wird die Möbelklappe 3 in Richtung der oberen (geöffneten) Endlage angetrieben und zwar wiederum so lange, bis sie an den Möbelkorpus 2 anschlägt, was sich wiederum darin äußert, dass der Absolutbetrag der Winkelgeschwindigkeit des Stellarms 4 unter den vorgegebenen Drehpotentiometers wird als obere Endposition ϕ_{OBEN} abgespeichert. Aus der Differenz von ϕ_{UNTEN} und ϕ_{OBEN} kann der gesamte vom Stellarm zurücklegbare Winkelbereich Δϕ ermittelt werden. Es wird nurmehr unter zu Hilfenahme von zwei binären Abfragen entschieden, welche von in diesem Fall drei möglichen Möbelklappentypen (HF, HL oder HS) vorliegt. Da eine Hochfaltklappe den geringsten zurücklegbaren Winkelbereich aufweist, wird zuerst abgefragt, ob der gesamte zurücklegbare Winkelbereich Δϕ unter den zu erwartenden gesamten zurücklegbaren Winkelbereich ϕ_{LEVEL_HF} einer Hochfaltklappe liegt. Ist dies der Fall, ist die Identifizierung positiv abgeschlossen und es können die gewünschten Regelparameter für eine Hochfaltklappe geladen werden. Ist dies nicht der Fall, kann also keine Hochfaltklappe vorliegen. Sodann wird abgefragt, ob der gesamte zurücklegbare Winkelbereich Δϕ größer ist als jener gesamter Windelbereich ϕ_{LEVEL_HL}, welche für eine Hochliftklappe zu erwarten ist, Ist dies der Fall, so ist die Möbelklappe 3 positiv als Hochliftklappe identifiziert und die entsprechenden Regelparameter können geladen werden. Ist dies nicht der Fall, so muss eine Hochschwenkklappe vorliegen und es können wiederum die benötigten Regelparameter geladen werden. Dies setzt natürlich das Vorwissen voraus, dass der entsprechende Möbelklappenantrieb 1 von vornherein nur bei diesen drei unterschiedlichen Möbelklappentypen zum Einsatz kommen soll Ansonsten müssten entsprechend mehr Abfragen durchgeführt werden.

Nach erfolgter positiver Identifikation kann eine Referenzfahrt "Schließen" durchgeführt werden. Dies geschieht so lange, bis der zurückgelegte Winkelbereich ϕ größer ist als die Differenz ϕ_{OBEN} - ϕ_{OFF}. Ist diese Bedingung erfüllt, so können die so ermittelten Kollisionsparameter für die Schließbewegung, hier zum Beispiel das Zahlentripel ϕ,ω, α abgespeichert werden. Die entsprechenden Kollisionsparameter müssen dabei keineswegs kontinuierlich aufgenommen werden, sondern es genügt, dieselben für bestimmte diskrete Misspunkte aufzunehmen. Bei ϕ_{OFF} handelt es sich um einen Offsetwinkel, der dazu verwendet wird, die Abschaltposition des Elektromotors etwas vor die jeweilige Endlage zu legen, sodass kein Kollision mit dem Möbelkorpus 2 stattfindet.

Anschließend wird (Fig. 3b) eine entsprechende Referenzfahrt für die Öffnungsbewegung durchgeführt. Die so ermittelten Kollisionsparameter können ebenfalls abgespeichert werden.

Der gesamte Ablauf verläuft analog (rechter Ast), falls sich anfänglich die Klappe eher in der Schließstellung befunden hat.

Beispiele für die während der Referenzfahrt "Schließen" aufgenommenen Kollisionsparameter für die Winkelbeschleunigung α sind in der Fig. 4a dargestellt. Zu erkennen ist, dass die Kollisionsüberwachungsvorrichtung in Abhängigkeit von der gemessenen Winkelbeschleunigung unter Einbehaltung einer gewissen Offsets, jene Stufenfunktion festlegt, welche anschließend für die Kollisionsüberwachung verwendet werden soll.

Bei einer Kollision kann es sich entweder um eine "reguläre" Kollision der Möbelklappe 3 mit dem Möbelkorpus 2 handeln. Es kann jedoch auch durch Fremdkörper, wie zum Beispiel eine Benutzerhand, zu einer Kollision kommen. Ein Beispiel für eine erfolgte Kollision während des Öffnungsvorganges einer Hochfaltklappe, welche durch die Beschleunigungsüberwachung detektiert wird, ist in Fig. 4b dargestellt.

Ein entsprechendes Beispiel für die Schließbewegung ist in der Fig. 4c dargestellt.

Die Fig. 4d zeigt, wie unter Beibehaltung eines vorbestimmten Offsets für den Parameter "Geschwindigkeit" eine Kollisionsüberwachung eingerichtet wird. Die Kollisionsüberwachung kann sich dabei bei allen Ausführungsformen entweder nur auf einen der angegebenen Parameter (zum Beispiel Winkelgeschwindigkeit ω oder Winkelbeschleunigung α) oder auf Kombinationen der Parameter stützen.

Die Fig. 5a bzw. 5b zeigen schematisch das Prinzip einer Ausführungsform, wonach der Möbelantrieb 1 jeweils aus zwei aneinander lösbar befestigten Bauteilen 7, 8 besteht (zusätzlich könnte eine Abdeckklappe vorgesehen sein, die in der Fig. 2 erkennbar ist). Der Elektromotor und die entsprechenden elektronischen Schaltungen sind dabei im ersten Bauteil 7 angeordnet. Die mechanische Stelleinheit ist als zweites Bauteil 8 ausgebildet. Je nachdem, welcher Möbelklappentyp zum Einsatz kommen soll, kommt ein entsprechender zweiter Bauteil 8 zum Einsatz.

Es kann vorteilhaft sein, während der Referenzfahrt eine Fehlerkontrolle dahingehend durchzuführen, dass darauf geachtet wird, ob die Möbelklappe 3 einen gewissen Mindestweg (Mindestwinkelweg) zurückgelegt hat. Ansonsten kann das Problem auftreten, dass es im Falle einer Kollision der Möbelklappe 3 vor Erreichen der Endlage zu einer Fehlidentitizierung des Klappentyps kommt, was auch zur Folge hat, dass der Elektromotor nur über einen eingeschränkten Winkelbereich verfährt.

### Legende:

- ω: Winkelgeschwindigkeit
- α: Winkelbeschleunigung
- ϕ: Winkel
- ϕ_{OBEN}: obere Endlage
- ϕ_{UNTEN}: untere Endlage
- Δϕ: ermittelter Winkelbereich
- ϕ_{Level_HF}: Grenzwertwinkel für HF-Detektion
- ϕ_{Level_HL}: Grenzwertwinkel für HL-Detektion
- ϕ_{OFF}: Winkelloffset
- ω_{THRESHOLD}: Schwellwert für Winkelgeschwindigkeit bei der Endlage delektiert wird (Möbelklappe befindet sich im Stillstand)

## Patentansprüche

1. Elektromotorischer Möbelklappenantrieb, der einen einen Elektromotor aufweisenden ersten Bauteil (7) und einen einen Stellarm aufweisenden zweiten Bauteil (8) aufweist,
**gekennzeichnet durch** eine
Identifikationsvorrichtung zur automatischen Identifikation des Möbelklappentyps im Montagezustand des Möbelklappenantriebs (1) aus folgenden möglichen Möbelklappentypen:
- Hochfaltklappe,
- Hochschwenkklappe,
- Hochliftklappe
wobei die Identifikationsvorrichtung mit einer Wegmesseinrichtung, vorzugsweise einer Winkelmesseinrichtung, in Verbindung steht, **durch** die der vom Stellarm (4) zwischen seinen beiden Endstellungen zurücklegbare Weg, vorzugsweise der entsprechende Winkel (ϕ), bestimmbar ist, wobei die Identifikationseinrichtung in Abhängigkeit des Messergebnisses der Wegmesseinrichtung den Klappentyp identifiziert.

2. Möbelklappenantrieb nach Anspruch 1, **dadurch gekennzeichnet, dass** der erste und der zweite Bauteil (7, 8) lösbar aneinander befestigbar sind.

3. Möbelklappenantrieb nach einem der Ansprüche 1 bis 2, **dadurch gekennzeichnet, dass** der Möbelklappenantrieb (1) in Abhängigkeit der von der Identifikationsvorrichtung durchgeführten Identifikation Steuer- bzw. Regelparameter, zum Beispiel Geschwindigkeitsprofile oder dergleichen, für den Elektromotor festlegt.

4. Möbelklappenantrieb nach einem der Ansprüche 1 bis 3, **gekennzeichnet durch** eine Kollisionsüberwachungsvorrichtung zur Detektion einer Kollision der im Montagezustand vom Möbelklappenantrieb (1) angetriebenen Möbelklappe (3) mit dem Möbelkorpus (2) oder einem Fremdkörper.

5. Möbelklappenantrieb nach Anspruch 4, **dadurch gekennzeichnet, dass** die Kollisionsüberwachungsvorrichtung eine Geschwindigkeits- und/oder eine Beschleunigungsmesseinrichtung für den Stellarm (4) aufweist.

6. Möbel mit einem Möbelklappenantrieb (1) nach einem der Ansprüche 1 bis 5, wobei der Siellarm (4) mit einer Möbelklappe (3) verbunden ist.

## Claims

1. An electric-motor furniture flap drive comprising a first component (7) having an electric motor and a second component (8) having a control arm, **characterised by** an identification device for automatically identifying the type of furniture flap in the installed condition of the furniture flap drive (1), said identification device being configured to identify a furniture flap out of the group of an upward fold flap, an upward pivotable flap and an upward lift flap, wherein the identification device is connected to a travel measuring device, preferably an angle measuring device, by which the travel which can be covered by the control arm (4) between its two end positions, preferably the corresponding angle (ϕ), can be determined, wherein the identification device identifies the type of flap in dependence on the measurement result from the travel measuring device.

2. A furniture flap drive as set forth in claim 1 **characterised in that** the first and second components (7, 8) can be releasably fixed to each other.

3. A furniture flap drive as set forth in claim 1 or claim 2 **characterised in that** the furniture flap drive (1) establishes control or regulating parameters, for example speed profiles or the like, for the electric motor, in dependence on the identification implemented by the identification device.

4. A furniture flap drive as set forth in one of claims 1 through 3 **characterised by** a collision monitoring device for detecting a collision of the furniture flap (3) driven in the installed condition by the furniture flap drive (1) with the furniture carcass (2) or a foreign body.

5. A furniture flap drive as set forth in claim 4 **characterised in that** the collision monitoring device has a speed measuring device and/or an acceleration measuring device for the control arm (4).

6. An article of furniture having a furniture flap drive (1) as set forth in one of claims 1 through 5, wherein the control arm (4) is connected to a furniture flap (3).

## Revendications

1. Entraînement par moteur électrique d'un abattant de meuble, qui présente un premier composant (7) présentant un moteur électrique, et un deuxième composant (8) présentant un bras de réglage,
**caractérisé par** un dispositif d'identification pour l'identification automatique du type d'abattant de meuble dans l'état de montage de l'entraînement d'abattant de meuble (1) parmi les types d'abattant de meuble possibles suivants :
- abattant levant/pliant
- abattant pivotant vers le haut
- abattant coulissant vers le haut
le dispositif d'identification étant en relation avec un dispositif de mesure de déplacement, de préférence un dispositif de mesure d'angle, au moyen duquel le déplacement effectué par le bras de réglage (4) entre ses deux positions extrêmes, de préférence l'angle (ϕ) correspondant, peut être déterminé, le dispositif d'identification identifiant le type d'abattant en fonction du résultat de mesure du dispositif de mesure de déplacement.

2. Entraînement d'un abattant de meuble selon la revendication 1, **caractérisé en ce que** le premier et le deuxième composant (7, 8) peuvent être fixés l'un à l'autre de façon détachable.

3. Entraînement d'un abattant de meuble selon une des revendications 1 à 2, **caractérisé en ce que**, en fonction de l'identification effectuée par le dispositif d'identification, l'entraînement d'abattant de meuble (1) établit des paramètres de commande ou respectivement de régulation, par exemple des profils de vitesse ou similaires, pour le moteur électrique.

4. Entraînement d'un abattant de meuble selon une des revendications 1 à 3, **caractérisé par** un dispositif de surveillance de collision destiné à détecter une collision de l'abattant de meuble (3), entraîné par l'entraînement d'abattant de meuble (1) dans l'état de montage, avec le corps de meuble (2) ou avec un corps étranger.

5. Entraînement d'un abattant de meuble selon la revendication 4, **caractérisé en ce que** le dispositif de surveillance de collision présente un dispositif de mesure de vitesse et/ou d'accélération pour le bras de réglage (4).

6. Meuble avec un entraînement d'abattant de meuble (1) selon une des revendications 1 à 5, le bras de réglage (4) étant raccordé à un abattant de meuble (3).
